# EUROPÄISCHE PATENTANMELDUNG

(11) **EP 2 359 798 A1**
(43) Veröffentlichungstag der Anmeldung: **24.08.2011**
(21) Anmeldenummer: 10400007.0
(22) Anmeldetag: 12.02.2010
(51) Int. Cl.: A61H 33/06

(54) **Saunaofen und Sauna-Wände mit Ausschnitt und Heilstein-Füllung**

(71) Anmelder: Fechner GmbH + Co. KG, 74523 Schwäbisch Hall (DE)
(72) Erfinder: Herrmann, Patri, 74541 Vellberg (DE)
(74) Vertreter: Grauel, Andreas

(57) **Zusammenfassung**

Die Erfindung betrifft einen Saunaofen (1) mit einem Gehäuse (2), einer Heizeinrichtung und einer Aufnahmevorrichtung (4) für Saunasteine (5) und mit in der Aufnahme aufgenommenen Saunasteinen, wobei die Saunasteine zumindest teilweise aus Heilsteinen (6) bestehen.

## Beschreibung

Die Erfindung betrifft einen Saunaofen (a) nach dem Oberbegriff von Anspruch 1 und die Gestaltung der Saunawände (b) von Anspruch 5.

### Stand der Technik

Saunaöfen sind im Stand der Technik hinlänglich bekannt. Diese werden typischer Weise in finnischen Saunas oder in Bio-Soft-Saunas eingesetzt. Diese weisen üblicher Weise ein Gehäuse mit einer darin untergebrachten elektrischen Heizung auf, wobei üblicher Weise auf der Oberseite des Saunaofens eine Aufnahme für Saunasteine vorgesehen ist, in welche Saunasteine aufgenommen sind. Als Saunasteine werden dabei bekannter Weise Korund- oder Granitsteine eingesetzt.

Zur Dampferzeugung werden im Betrieb der Sauna und des Saunaofens die Saunasteine stark mit aufgeheizt, so dass bei Zugabe von Wasser oder Eis auf die Saunasteine das Eis schmilzt und das Wasser verdampft und sich in der Sauna als Wasserdampfwolke ausbreitet. Die Wasser- oder Eiszugabe kann dabei manuell oder auch automatisch gesteuert erfolgen.

Dabei ist es auch bekannt, dass das Wasser bzw. Eis auch mit Zusätzen versehen wird, welche u. a. Duft- und/oder Aromastoffe beinhalten, um den Saunanutzern eine angenehme Atmosphäre zu schaffen und um gegebenenfalls bei Einatmung dieser Zusatzstoffe auch wohlbefindens- oder gesundheitsfördernde Wirkungen zumindest zu verursachen. Solche Zusatzstoffe sind jedoch bei Daueranwendung trotz der geringen verwendeten Mengen sehr teuer.

### Darstellung der Erfindung, Aufgabe, Lösung, Vorteile

Es ist die Aufgabe der Erfindung, einen Saunaofen der obigen Art zu schaffen, welcher gegenüber dem Stand der Technik verbessert ist.

Dies wird erreicht mit den Merkmalen von Anspruch 1, wonach ein Saunaofen geschaffen wird mit einem Gehäuse, einer Heizeinrichtung und einer Aufnahmevorrichtung für Saunasteine und mit in der Aufnahme aufgenommenen Saunasteinen, wobei die Saunasteine zumindest teilweise aus Heilsteinen bestehen. Alle Steine/ Mineralien sind geometrisch sieben Kristall-Systemen zugeordnet (trigonal, hexagonal, triklin, monoklin, rhombisch, tetragonal, kubisch)

Jeder Stein verfügt, je nach chemischer Zusammensetzung und Kristall-Struktur über spezifische Schwingungen und Strahlungen und gibt somit unterschiedliche Energien an die Umgebung und bei Hautkontakt und Inhalation an den menschlichen Körper ab.

Diese Lichtfrequenzen, Schwingungen, Strahlungen sind von besonderer Bedeutung, da sie direkten Einfluss auf biochemische Vorgänge im Körper haben.

Die spezifischen Schwingungen der Steine werden durch Hautkontakt, innere Einnahme (Essenzen) und Inhalation vom Körper aufgenommen und erzielen eine ganzheitliche, feinstoffliche Wirkung.

Dabei ist es besonders vorteilhaft, wenn die Saunasteine zu einem ersten vorgebbaren Anteil aus Korund oder Granit bestehen und zu einem zweiten vorgebbaren Anteil aus Heilsteinen bestehen.

Durch erhitzen der "Heilsteine" mittels Sauna-Ofens wird die Intensität der Strahlung und Schwingung verstärkt und die ganzheitliche Wirkung gesteigert. Mit Hilfe des Wasser-Aufgusses wird die Schwingung und Strahlung der "Heilsteine" zusätzlich per Dampf transportiert und durch Inhalation oder Niederschlag auf der Haut dem Körper zugeführt.

Bei herkömmlichen Dampf-Saunen und Dampf-Bädern werden die wie vorab beschriebenen Sauna-Steine (Korund, Granit) erhitzt und mittels Wasser-Aufgüssen Dampf erzeugt.
Die Dampf-Menge wird dabei entweder durch automatisch-dosierte Wasserzugabe oder individuell per Hand erzeugt.

Gegenstand der Erfindung ist, die klassischen Sauna-Steine (Korund, Granit) durch sog. "Heilsteine" partiell oder gänzlich zu ersetzen.

Die in Jahrhunderten gesammelte empirische Erfahrung sog. "Heilsteine", welche in der Neuzeit detailliert beschrieben wird, kann somit in der Dampf-Sauna/ Dampf-Bad durch Inhalation und Hautablage des Aufguss-Dampfes genutzt werden.

Der gezielte ausgewählte Stein, bzw. bei mehreren Sorten der Steine, beeinflusst und steigert die physiologische Wirkung des Aufenthaltes in der Dampfkabine und somit wiederum die Wellness und das Wohlbefinden des Menschen.

Die Gesamtmenge der Saunen-Steine richtet sich generell nach der Größe des Saunaraumes und Ofenkapazität und liegt durchschnittlich bei 30-50 kg pro Kabine.

Die Einsatzmenge der "Heilsteine" beträgt als Einzelsorte 20 % und sollte bei mehreren Sorten 10 % pro Sorte, bezogen auf die Gesamtmenge, nicht unterschreiten.

Besonders vorteilhaft ist es, wenn der erste vorgebbare Anteil zwischen 0 und 90 % beträgt, wobei der zweite vorgebbare Anteil zwischen 100 % und 10 % liegt. Wie beschrieben hängen die Eigenschaften der verschiedenen Steinsorten primär von der chemischen Zusammensetzung und der Kristallstruktur ab, wobei es vorteilhaft ist, als Einzelsorte 20 % und bei mehreren Sorten 10 % einzeln bezogen auf die Gesamt-Stein-Menge nicht zu unterschreiten.
Dies gewährleistet ausreichende Strahlungs- und Schwingungsenergie durch die zusätzliche Aufheizung der Steine.

Weiterhin ist es besonders vorteilhaft, wenn als "Heilsteine" verwendbar sind: Rosenquarz, Bergkristall, Amethyst, Achat, Aventurin, Calcit, Jaspis, Fluorit, Heliotrop, Unakit und/ oder Hämatit oder andere bekannte so genannte "Heilsteine".

Der Rosenquarz ist als SiO₂-Kristall mit Zugaben von Al, Fe, Na, Ti und ggf. Ca, Mg, Mn bekannt. Dabei fördert Al den basischen Stoffwechsel, wirkt beruhigend bei Nervosität, Angst und Schuldgefühl. Fe fördert die Bildung von Hämoglobin und roten Blutkörperchen und fördert die Tatkraft und Ausdauer. Na reguliert den Wasserhaushalt, bindet freie Energie, fördert Beharrlichkeit und Standfestigkeit. Ti wirkt entzündungshemmend, aufmunternd, vermittelt Aufrichtigkeit und Unabhängigkeit.
Ca fördert den Zellstoffwechsel und den Aufbau und die Festigkeit von Knochen und Zähnen. Mg wirkt krampflösend, muskelentspannend, beruhigt und entspannt. Mn wirkt schmerzlindernd, stärkt körperliche Abwehrkräfte, beeinflusst die Herztätigkeit und hilft bei seelischen Wunden. Insgesamt regt der Rosenquarz Gewebsdurchblutung an, stärkt das Herz, befreit von Sorgen und fördert die Herzenskraft, die Hilfsbereitschaft, die Aufgeschlossenheit und schützt vor Strahleneinfluss, wie etwa Elektrosmog.

**Bergkristall** SiO₂
Stärkt Nerven, Energie, vitalisiert gefühllose, kalte Stellen, fördert Klarheit. Stärkt eigenen Standpunkt

**Amethyst** SiO₂ + Al, Ca, Fe, Li, Mg, Na
Wirkt schmerzlindernd, spannungslösend, hilft bei Hautunreinheiten, erhöht Konzentrationsfähigkeit, fördert geistige Wachheit

**Achat** SiO₂ + Al, Ca, Fe, Mn
Vermittelt Schutz, Geborgenheit, stabilisiert Gesundheit, fördert Regeneration und Wachstum

**Aventurin** SiO₂ + KAl₂ [(OH, F)₂AlSi₃O₁₀] + Cr
Fördert Herzgeneration, regt Fettstoffwechsel an, senkt Cholesterinspiegel, fördert Entspannung und Selbstbestimmung

**Calcit** CaCo3 + Fe, Mn + Co, Pb, Sr
Stoffwechsel anregend, immunstärkend, Heilung von Gewebe und Knochen, gibt Stabilität und Standfestigkeit

**Jaspis** SiO2 + Fe, O, OH, Si
Regt Kreislauf und Energie-Fluss an, stärkt Mut, Konfliktbereitschaft, Willenskraft

**Fluorit** CaF2 + C, Cl, Fe, Y
Regt Regeneration von Haut, Schleimhaut an, stärkt Knochen, Zähne, gibt Selbstvertrauen, regt Denkvermögen an

**Heliotrop** SiO2 + Al, Fe, Mg, OH, Si
Bester Immunstärkender Stein, vitalisiert bei Erschöpfung, hilft bei Infektionen und Entzündungen

**Hämatit** Fe2O3 + Mg, Ti + Al, Cr, Mn, Si, H2O
Regt Eisenaufnahme und Bildung roter Blutkörperchen an, stärkt Willen, bringt Vitalität, Stabilität und Gesundheit.

Bei Saunawänden ist hinlänglich bekannt, dass diese mit Lichtleisten, Lichtfeldern, Akustik-Elementen ausgestattet werden können. Aufgabe der Erfindung ist, Ausschnitte in der Saunawand mit sog. Heilsteinen zu füllen, wobei der Einbau dieser Steine vorzugsweise oberhalb und in der Nähe der Saunaliegen vorgenommen werden.

Da die Schwingungen und Strahlungen der Steine durch Temperaturerhöhung verstärkt werden, wird demzufolge die feinstoffliche Wirkung ebenfalls erhöht. Empirische Test zeigen, dass die Fläche = Größe der Ausschnitte im Minimum 10 % der Gesamt-Wandfläche der Sauna betragen sollte. Hierdurch wird eine Steigerung des Wohlbefindens erreicht, wobei zusätzlich die optische Wirkung der Steine eine positive Steigung erzielt.

### Kurze Beschreibung der Zeichnungen

Nachstehend wird die Erfindung auf der Grundlage eines Ausführungsbeispiels anhand der Zeichnungen näher erläutert. Es zeigen:
- Fig. 1: Eine schematische Darstellung eines Saunaofens.
- Fig. 2: Eine schematische Darstellung vom Einsatz der "Heilsteine" in einer beispielhaften Saunawand

### Bevorzugte Ausführung der Erfindung

Die Figur 1 zeigt schematisch einen Saunaofen 1 mit einem Gehäuse 2 mit Standfuß 3, wie er in einer Sauna aufstellbar ist. Der Saunaofen weist eine nicht dargestellte Heizeinrichtung, wie bevorzugt eine elektrische Heizung, auf, die in dem Gehäuse 2 aufgenommen ist. Am oberen Ende des Gehäuses 2 ist eine Aufnahme 4 vorgesehen, in welche eine Schüttung von Saunasteinen 5 aufgenommen werden kann. Beim Aufheizen des Saunaofens 1 werden die Saunasteine ebenfalls erhitzt. Erfindungsgemäß sind die Saunasteine 5 zumindest teilweise als Heilsteine 6 ausgeführt.

Dabei ist es besonders vorteilhaft, wenn die Saunasteine 5 zu einem ersten vorgebbaren Anteil aus Korund oder Granit bestehen und zu einem zweiten vorgebbaren Anteil aus Heilsteinen 6 bestehen. Besonders vorteilhaft ist es, wenn der erste vorgebbare Anteil zwischen 0 und 90 % beträgt, wobei der zweite vorgebbare Anteil zwischen 100 und 10 % liegt.

Erfindungsgemäß werden als Heilsteine Rosenquarz, Bergkristall, Amethyst, Achat, Aventurin, Calcit, Jaspis, Fluorit, Heliotrop, Unakit und/ oder Hämatit oder andere bekannte so genannte Heilsteine verwendet.

### Bezugszeichenliste

- Fig.1: 1. Saunaofen
2. Gehäuse
3. Standfuß
4. Aufnahme
5. Saunastein
6. Heilstein
- Fig. 2.: Schematische Darstellung vom Einsatz der Steine in der Wand
1. Saunawand
2. Ausschnitt der Wand mit Steinfüllung
3. Sauna-Liegen

## Patentansprüche

1. Saunaofen (1) mit einem Gehäuse (2), einer Heizeinrichtung und einer Aufnahmevorrichtung (4) für Saunasteine (5) und mit in der Aufnahme aufgenommenen Saunasteinen, **dadurch gekennzeichnet, dass** die Saunasteine (5) zumindest teilweise aus Heilsteinen (6) bestehen.

2. Saunaofen nach Anspruch1, **dadurch gekennzeichnet, dass** die Saunasteine (5) zu einem ersten vorgebbaren Anteil aus Korund oder Granit bestehen und zu einem zweiten vorgebbaren Anteil aus Heilsteinen (6).

3. Saunaofen nach Anspruch 1 oder 2, **dadurch gekennzeichnet, dass** der erste vorgebbare Anteil zwischen 0 und 90 % beträgt, wobei der zweite vorgebbare Anteil zwischen 100 und 10 % liegt.

4. Saunaofen nach einem der vorhergehenden Ansprüche, **dadurch gekennzeichnet, dass** als Heilsteine (6) verwendbar sind: Rosenquarz, Bergkristall, Amethyst, Achat, Aventurin, Calcit, Jaspis, Fluorit, Heliotrop, Unakit und/ oder Hämatit oder andere bekannte so genannte Heilsteine.

5. Einbau von Heilsteinen in die Sauna-Wände (Fig. 2), **dadurch gekennzeichnet, dass** Ausschnitte der Holzwände mit den genannten Steinsorten gefüllt werden, vorzugsweise oberhalb und in der Nähe der Saunaliegen. Die Größe der Ausschnitte zum Befüllen mit Steinen sollte im Minimum 10 % der gesamten Wandflächen betragen.
